# EUROPÄISCHE PATENTSCHRIFT

(11) **EP 2 323 938 B1**
(45) Veröffentlichungstag und Bekanntmachung des Hinweises auf die Patenterteilung: **28.03.2012**
(21) Anmeldenummer: 09778541.4
(22) Anmeldetag: 16.09.2009
(51) Int. Cl.: B65H 31/20, B65H 31/32, B65H 31/24, B65H 31/38, B65H 29/66, B65H 31/30

(54) **SAMMEL- UND TRANSPORTVORRICHTUNG FÜR DURCH BLATTLAGEN GEBILDETE STAPEL**
COLLECTING AND TRANSPORT DEVICE FOR A STACK FORMED BY LAYERS OF SHEETS
DISPOSITIF DE COLLECTE ET DE TRANSPORT D'EMPILEMENTS FORMÉS DE COUCHES DE FEUILLES

(30) Priorität: 17.09.2008 DE 102008047785
(43) Veröffentlichungstag der Anmeldung: 25.05.2011
(62) Teilanmeldung aus: 11006658.6
(73) Patentinhaber: Bielomatik Leuze GmbH + Co. Kg, 72639 Neuffen (DE)
(72) Erfinder: KLEIN, Hansjörg, 73773 Aichwald (DE)
(74) Vertreter: Thul, Hermann
(86) Internationale Anmeldenummer: PCT/EP2009/006679
(87) Internationale Veröffentlichungsnummer: WO 2010/031538

(56) Entgegenhaltungen:
- WO-A2-2004/108428
- DE-A1- 4 216 123
- DE-A1- 19 829 094
- DE-A1-102005 048 217

## Beschreibung

Die Erfindung betrifft eine Sammel- und Transportvorrichtung für durch Blattlagen gebildete Stapel mit einem Zuförderer für die Blattlagen, einer Sammelstation, in der aus den Blattlagen Stapel gebildet werden, einem Abförderer zum Abtransport der fertigen Stapel und einer Übergabeeinrichtung zum Bewegen der Stapel von der Sammelstation zum Abförderer.

Eine Sammel- und Transportvorrichtung mit diesen Merkmalen ist in der DE 10 2004 056 018 A1 beschrieben. Die Sammel- und Fördereinrichtung ist Teil einer Papierverarbeitungsmaschine, in der Papierbahnen durch Längs- und Querschneiden zu Blattlagen in einem definierten Format zugeschnitten, die entsprechenden Blattlagen zu Blattstapeln gesammelt werden, die anschließend verpackt werden.

In der Sammelstation werden die kontinuierlich in mehreren Reihen nebeneinander und in Schuppenform zugeförderten Blattlagen gesammelt bis die Stapel jeweils die gewünschte Blattzahl erreicht haben. Die nebeneinander gebildeten Blattstapel werden von einer Übergabevorrichtung, die eine der Anzahl der gebildeten Stapel entsprechende Anzahl von Schiebern und verfahrbaren Zangen enthält, von der Sammelstation auf einem als Querförderer gestalteten Abförderer gefördert. Der Querförderer fördert die Reihe von Stapeln zu nachfolgend angeordneten Packvorrichtungen, in denen die Stapel eingepackt werden.

Die einzelnen Elemente der Sammelstation müssen bei einem Formatwechsel auf die entsprechende Formatbreite und Stapelanzahl quer positioniert werden, vgl. DE 42 16 123 A1. Dabei muss gewährleistet sein, dass im Betrieb, insbesondere bei der Übergabe der fertigen Stapel, keine Kollision von einzelnen Elementen stattfindet. Da für die Bildung von acht Stapeln und mehr nebeneinander eine Vielzahl von Stapelbildungselementen erforderlich sind, müssen bei einem Formatwechsel eine Vielzahl von Bauteilen verstellt werden, ohne dass Kollisionen auftreten. WO 2004/108 428 A2 offenbart eine Sammel-Und Transportvorrichtung für durch Blattlagen gebildete Stapel gem. der Präambel des Anspruches 1.

Der Erfindung liegt daher die Aufgabe zugrunde, eine Sammel- und Transportvorrichtung der gattungsgemäßen Art so zu verbessern, dass eine vereinfachte Querpositionierung auf ein neues Format möglich ist.

Diese Aufgabe wird mit den Merkmalen des Patentanspruchs 1 gelöst.

Eine weitere Aufgabe besteht darin, eine Sammelvorrichtung mit Förderstrecken bereitzustellen, die einfach gestaltet sind und eine geringe Bauhöhe aufweisen.

Diese Aufgabe wird mit den Merkmalen des Patentanspruchs 4 gelöst.

Die Unteransprüche enthalten bevorzugte, da besonders vorteilhafte Ausgestaltungen der Erfindung.

Nachfolgend wird die Vorrichtung anhand eines bevorzugten Ausführungsbeispiels näher beschrieben.
- Figur 1: zeigt eine perspektivische Darstellung einer Vorrichtung nach der Erfindung,
- Figur 2: zeigt als Teilansicht die Begrenzungs- und Schüttelelemente.
- Figur 3: zeigt als Teilansicht den Stapelbildungsbereich gegen Produktlaufrichtung gesehen.
- Figur 4: zeigt ein Begrenzungs- und Schüttelelement für die Bogenhinterkanten.

Die in den Figuren 1 und 2 dargestellte Sammel- und Transporteinrichtung ist Teil einer Papierverarbeitungsmaschine, in der Papierbahnen durch Längs- und Querschneiden zu Blattlagen in einem definierten Format zugeschnitten und die Blattlagen zu Blattstapeln gesammelt werden, die anschließend verpackt werden. Bevorzugt werden Blattlagen im Kleinformat von A3 bis A5 zugeschnitten und anschließend zu Stapeln mit einer Riesgröße zwischen 200 und 500 Blatt gesammelt. Dabei können acht Stapel oder mehr nebeneinander gebildet und anschließend zur Weiterverarbeitung, beispielsweise zum Verpacken, abtransportiert werden.

Die Sammel- und Transportvorrichtung weist einen Zuförderer 1 auf, von dem die Blattlagen zu einer Sammelstation 3 gefördert werden, in der aus den Blattlagen Stapel 4 gebildet werden. Der Zuförderer 1 besteht bevorzugt aus einer Reihe von parallel nebeneinander angeordneten Förderbändern 5, die zum Führen der Blattlagen bevorzugt bis in den Bereich der Sammelstation 3 reichen. Im Bereich vor der Stapelstelle liegen die Blattlagen auf einem Fördertisch 2.

Die Sammelstation 3 besteht aus einer Reihe von sich in Produktlaufrichtung erstreckenden Auflageelementen 6, die mit etwas seitlichem Abstand voneinander angeordnet sind und deren die Stapel 4 tragenden Oberflächen fluchtend in einer horizontalen Ebene verlaufen. Auslaufseitig schließt sich an die Auflageelemente 6 als Abförderer ein Querförderer 7 an, von dem die fertigen Blattstapel 4 quer zur Produktlaufrichtung zu einer nicht dargestellten Packstation abtransportiert werden.

Im Bereich der Sammelstation 3 sind weitere Stapelbildungs- und Übergabeelemente angeordnet, die eine kantengenaue Ablage der Blattlagen zu einem Stapel 4 und dessen Übergabe an den Querförderer 7 sicherstellen: Die einlaufseitige Begrenzung des Stapel bereichs wird von einer Reihe von Begrenzungs-Schüttelelementen 8 gebildet, von denen eines in Figur 4 detaillierter dargestellt ist. Es besteht aus zwei mit Abstand voneinander angeordneten waagerechten Tragteilen 8.1 und zwei sich fluchtend anschließenden senkrecht nach unten abgewinkelten Begrenzungsteilen 8.2 an deren senkrechten hinteren Begrenzungskanten die Blattlagen beim Stapeln ausgerichtet werden. Für eine kantengenaue Ablage werden die obersten Blattlagen beim Ablegen auf einen Stapel 4 geschüttelt. Dies erfolgt mittels einer Schüttelplatte 8.3, die senkrecht verlaufend zwischen den Begrenzungskanten angeordnet ist und von einem Schüttelantrieb 8.4 geschüttelt wird. Oben auf den Tragteilen 8.1 ist eine Halteplatte 8.5 befestigt, in der eine sich quer über die Arbeitsbreite erstreckende Führungsleiste 14 gelagert ist. Die Führungsleiste 14 dient dazu, die Begrenzungs- und Schüttelelemente 8 aufzunehmen.

Zwischen den Auflageelementen 6 sind senkrecht sich in Produktlaufrichtung erstreckende Seitenschüttelbleche 9 angeordnet, von denen die Seitenkanten der Stapel 4 bei der Stapelbildung geschüttelt werden. Die Vorderkanten der Blattlagen werden von sich quer über die Arbeitsbreite angeordneten Stopperelementen abgestoppt, die in den Figuren nicht dargestellt sind. Die Auflageelemente 6, die Begrenzungs- und Schüttelelemente 8, zwei Schüttelbleche 9 und die Stopperelemente bilden so beim Ablegen der Blattlagen eine oben offene Sammelbox, in der die Stapel 4 gebildet werden.

Zum Herausschieben der fertigen Stapel 4 aus der Stapelbox in Richtung zum Querförderer 7 dienen Schiebeelemente 10, die in Figur 2 detaillierter dargestellt sind. Jedes Schiebeelement 10 besteht aus zwei senkrechten Schiebeleisten 10.1, die quer zur Produktlaufrichtung jeweils außen neben den Begrenzungsteilen 8.2 und parallel zu diesen angeordnet sind. An jede Schiebeleiste 10.1 schließt sich eine waagerechten Tragleiste 10.2 an, die sich jeweils neben einem Tragteil 8.1 des Begrenzungselements 8 erstreckt. Die Schiebeleisten 10.1 schieben einen fertigen Stapel 4 in Produktlaufrichtung aus der Sammelbox, so dass in dieser ein neuer Stapel gebildet werden kann. Vorteilhaft werden die Blattlagen auf den Tragleisten 10.2 zwischengelagert, während die fertigen Stapel 4 abtransportiert werden. Beim Zurückfahren der Schiebeelemente gegen Produktlaufrichtung werden die zwischengelagerten Blattlagen an die Auflageelemente 6 übergeben.

Zur anschließenden Übergabe der Stapel 4 an den Querförderer 7 dienen Elemente, von denen die Stapel 4 beim Transport festgeklemmt gehalten werden, um ein Verrutschen der gestapelten Blattlagen zu verhindern. Geeignete Elemente sind Wagen mit Klemmfingern, von denen die Stapel 4 so gehalten werden, dass ihre Form erhalten bleibt. Damit die anderen Teile sichtbar sind, sind diese Elemente in den Figuren nicht dargestellt.

Die vorstehend beschriebenen Elemente der Sammel- und Transportvorrichtung sind auf folgende Weise in dem Gestell der Vorrichtung gelagert:

Die Stopperelemente der Sammelbox und der Querförderer 7 sind ortsfest gelagert. Der Zuförderer 5, die Begrenzungs- und Schüttelelemente 8, die Seitenschüttelbleche 9 und die Schiebeelemente 10 sind an vertikal bewegbaren Seitenwangen 11 gelagert, so dass ihre Position in vertikaler Richtung den wachsenden Stapelhöhen angepasst werden kann. Die Schiebeelemente 10 sind zusätzlich vertikal und zugleich horizontal in und gegen Produktlaufrichtung relativ zu den übrigen an den Seitenwangen 11 gelagerten Elementen mittels eines Antriebs bewegbar, damit sie hochfahren und die Schiebebewegung durchführen können. Um die einlaufseitige Begrenzung der Sammelbox in Abhängigkeit von der Formatlänge der Blattlagen einstellen zu können, sind die Seitenwangen 11 mit den daran befestigten Elementen zusätzlich begrenzt horizontal in und gegen Produktlaufrichtung verstellbar gelagert.

Damit unterschiedliche Formatbreiten der Blattlagen und eine unterschiedliche Nutzenanzahl verarbeitet werden können, sind nach der Erfindung die von der Formatbreite und/oder Nutzenanzahl abhängig quer zu positionierenden Elemente besonders vorteilhaft gestaltet und gelagert:

Die auf die Stapelseiten einwirkenden Seitenschüttelbleche 9 sind gemeinsam mit den Oberbändern 5, von denen die Blattlagen in den Stapelbereich geführt werden, quer verstellbar. Die Seitenschüttelflächen 9 werden zwischen zwei parallel gebildete Blattstapel 4 positioniert. Falls weniger Nutzen als möglich gestapelt werden, werden die überflüssigen Elemente in seitliche Parkpositionen verfahren.

Um die Anzahl der Querverstellungen bei einem Formatwechsel erheblich zu verringern, werden jeweils ein Auflageelement 6, ein Begrenzungs- und Schüttelelement 8 und ein Schiebeelement 10 gemeinsam als Einheit quer verschoben. Dazu sind die beiden Schiebeleisten 10.1 eines Schiebeelements 10 jeweils außen neben den beiden Begrenzungsteilen 8.2 eines Begrenzungs-und Schüttelelements 8 angeordnet. Die Schüttelplatte 8.3 ist zwischen den beiden Begrenzungsteilen 8.2 befestigt. Ein Auflageelement 6, das den Boden der Sammelbox bildet, ist unterhalb der Schüttelplatte 8.3 ebenfalls zwischen den Begrenzungsteilen 8.2 angeordnet. Diese Gestaltung ermöglicht es, mittels eines einzigen seitlich an einem Begrenzungsteil 8.2 angreifenden Verstellelements, beispielsweise einer Verstellstange 13, die aus einem Auflageelement 6, einem Schiebeelement 10 und einem Begrenzungs- und Schüttelelement 8 bestehende Einheit gemeinsam quer zur Produktlaufrichtung zu verstellen und auf die neue Formatbreite zu positionieren. Dies vereinfacht die Querpositionierung der Elemente erheblich.

Die beiden Schiebeleisten 10.1 eines Schiebeelements 10 sind bevorzugt unterhalb des zugehörigen Auflageelements 6 mit einer Querleiste verbunden, damit sie ohne Kollision mit dem Begrenzungs- und Schüttelement 8 nach oben und ohne Kollision mit einem Seitenschüttelblech 9 in und gegen Produktlaufrichtung bewegt werden können.

Zum Transport der geschuppten Blattlagen und/oder der Stapel 4 sind ein oder mehrere Förderstrecken auf besonders vorteilhafte Weise gestaltet. Die Förderstrecken werden oder teilweise von ebenen Oberflächen von Tragelementen gebildet, die aus einem porösen Keramikwerkstoff mit offenen Poren gefertigt sind. Die Poren weisen einen mittleren Durchmesser von weniger als 100 µm, bevorzugt weniger als 20 µm, auf. Die Tragelemente sind an ihrer Unterseite an eine Druckluftzufuhr angeschlossen, so dass Druckluft zur Bildung eines Luftpolsters aus der fördernden Oberfläche austritt und so die Reibung mit den Blattlagen und/oder Stapeln 4 auf minimale Werte verringert. Diese Bauweise ermöglicht Förderstrecken mit sehr geringer Bauhöhe im Vergleich zu Förderbändern. So lassen sich quer verstellbare Förderelemente innerhalb des Bereichs der maximalen Fallhöhe der Blattlagen beim Stapeln anordnen. Bevorzugt sind bei der Sammel- und Transportvorrichtung die Auflageelemente 6, der Querförderer 7 und der Einlauf in die Sammelstation 3, insbesondere der Führungstisch 2, aus dem plattenförmigen porösen Keramikwerkstoff mit offenen Poren gefertigt.

## Patentansprüche

1. Sammel- und Transportvorrichtung für durch Blattlagen gebildete Stapel mit einem Zuförderer (1) für die Blattlagen,
- einer Sammelstatlon (3), in der aus den Blattlagen Stapel (4) gebildet werden,
- einem Abförderer (7) zum Abtransport der fertigen Stapel (4), und
- einer Übergabeeinrichtung zum Bewegen der Stapel (4) von der Sammelstation (3) zum Abförderer (7), wobei
- die Sammelstation (3) eine Reihe von Auflageelementen (6) und eine Reihe von Begrenzung- und Schüttelelementen (8) enthäft,
**dadurch gekennzeichnet, dass**
die Übergabeeinrichtung eine Reihe von Schiebeelementen (10) enthält, wobei Jeweils ein Schiebeelement (10) gemeinsam mit einem Auflageelemente (6) und einem Begrenzungs- und Schüttelelement (8) quer verstellbar ist.

2. Sammel- und Transportvorrichtung nach Anspruch 1, **dadurch gekennzeichnet, dass** die Einhelt aus einem Schiebeelement (10), einem Auflageelement (6) und einem Begrenzungs- und Schüttelement (6) mittels eines einzigen Verstellelements, insbesondere einer Verstellstange (13), quer verstellbar ist.

3. Sammel- und Transportvorrichtung nach Anspruch 1 oder 2, **dadurch gekennzeichnet, dass** ein Begrenzungs- und Schüttelelement (8) jeweils aus zwel mit Abstand voneinander angeordneten horizontalen Tragtellen (8.1) mit einem senkrecht nach unten abgewinkelten Begrenzungstell (8.2) besteht, wobei als Schüttelelement eine Schüttelplatte (8.3) zwischen den beiden Begrenzungsteilen (8.2) angeordnet ist und ein Schiebeelement (10) aus zwei beabstandeten Schiebeleisten (10.1) besteht, die seitlich neben einem Tragteil (8.1) eines Begrenzungs- und Schütt elements (8) angeordnet sind und dass ein Auflageelement (6) zwischen den beiden Tragteilen (8.1) eines Begrenzungse- und Schütt elements (8) angeordnet ist.

4. Sammel- und Transportvorrichtung nach einem der Ansprüche 1 bis 3 **gekennzeichnet durch**
eine oder mehrere Förderstrecken für die Blattlagen und/oder Stapel (4), die von ebenen Oberflächen von Tragelementen gebildet werden, die
- aus einem porösen Keramikwerkstoff mit offenen Poren gefertigt sind, wobei die Poren einen mittleren Durchmesser von weniger als 100 µm, bevorzugt weniger als 20 µm, aufweisen, und
- deren Unterseite an eine Druckluftzufuhr angeschlossen ist.

5. Sammel- und Transportvorrichtung nach Anspruch 4, **dadurch gekennzeichnet, dass** die Sammelstation (3) eine Relhe von Auflageelementen (6) aufweist, die bis zu einem Querförderer (7) gestalteten Abförderer reichen und als Tragelemente aus einem porösen Keramikwerkstoff mit offenen Poren gefertigt sind.

6. Sammel- und Transportvorrichtung nach Anspruch 5, **dadurch gekennzeichnet, dass** der Querförderer (7) und/oder die als Zwischenablage dienenden Tragleisten (10.2) ebenfalls aus einem porösen Keramikwerkstoff gefertigt sind.

## Claims

1. Apparatus for collecting and transporting stacks formed by sheet layers, having a feed conveyor (1) for the sheet layers,
- having a collecting station (3), in which stacks (4) are formed from the sheet layers,
- having a removal conveyor (7) for removing the completed stacks (4), and
- having a transfer device for moving the stacks (4) from the collecting station (3) to the removal conveyor (7), wherein
- the collecting station (3) contains a series of bearing elements (6) and a series of delimiting and shaking elements (8),
**characterized in that**
the transfer device contains a series of sliding elements (10), wherein in each case one sliding element (10) can be adjusted transversely together with a bearing element (6) and a delimiting and shaking element (8).

2. Collecting and transporting apparatus according to Claim 1, **characterized in that** the unit made up of a sliding element (10), a bearing element (6) and a delimiting and shaking element (8) can be adjusted transversely by means of a single adjusting element, in particular an adjusting rod (13).

3. Collecting and transporting apparatus according to Claim 1 or 2, **characterized in that** a delimiting and shaking element (8) comprises in each case two spaced-apart horizontal carrying parts (8.1) with a delimiting part (8.2) angled vertically downwards, wherein a shaking plate (8.3) is arranged, as shaking element, between the two delimiting parts (8.2), and a sliding element (10) comprises two spaced-apart sliding bars (10.1) arranged laterally alongside a carrying part (8.1) of a delimiting and shaking element (8), and **in that** a bearing element (6) is arranged between the two carrying parts (8.1) of a delimiting and shaking element (8).

4. Collecting and transporting apparatus according to one of Claims 1 to 3,
**characterized by**
one or more conveying paths for the sheet layers and/or stacks (4), these paths being formed by planar surfaces of carrying elements, which
- are produced from a porous ceramic material with open pores, wherein the pores have an average diameter of less than 100 µm, preferably less than 20 µm, and
- of which the underside is connected to a compressed-air supply.

5. Collecting and transporting apparatus according to Claim 4, **characterized in that** the collecting station (3) has a series of bearing elements (6) which extend as far as a removal conveyor, configured in the form of a transverse conveyor (7), and are produced as carrying elements from a porous ceramic material with open pores.

6. Collecting and transporting apparatus according to Claim 5, **characterized in that** the transverse conveyor (7) and/or the carrying bars (10.2), serving as an interim set-down means, are likewise produced from a porous ceramic material.

## Revendications

1. Dispositif de collecte et de transport pour des piles formées par des couches de feuilles, comprenant un transporteur d'amenée (1) pour les couches de feuilles, comprenant
- un poste de collecte (3) dans lequel des piles (4) sont formées à partir des couches de feuilles,
- un transport de sortie (7) pour l'évacuation des piles finies (4), et
- un dispositif de transfert pour déplacer les piles (4) du poste de collecte (3) jusqu'au transporteur de sortie (7),
- le poste de collecte (3) contenant une rangée d'éléments d'appui (6) et une rangée d'éléments de limitation et de secouage (8),
**caractérisé en ce que**
le dispositif de transfert contient une rangée d'éléments coulissants (10), chaque élément coulissant (10) étant à chaque fois déplacé transversalement conjointement avec un élément d'appui (6) et un élément de limitation et de secouage (8).

2. Dispositif de collecte et de transport selon la revendication 1, **caractérisé en ce que** l'unité constituée d'un élément coulissant (10), d'un élément d'appui (6) et d'un élément de limitation et de secouage (8) peut être déplacée transversalement au moyen d'un élément de réglage unique, notamment une tige de réglage (13).

3. Dispositif de collecte et de transport selon la revendication 1 ou 2, **caractérisé en ce qu'**un élément de limitation et de secouage (8) se compose à chaque fois de deux pièces de support horizontales (8.1) disposée à distance l'une de l'autre, avec une pièce de limitation coudée verticalement vers le bas (8.2), une plaque de secouage (8.3) servant d'élément de secouage étant disposée entre les deux pièces de limitation (8.2) et un élément coulissant (10) se composant de deux barres coulissantes espacées (10.1), qui sont disposées latéralement à côté d'une pièce de support (8.1) d'un élément de limitation et de secouage (8) et **en ce qu'**un élément d'appui (6) est disposé entre les deux pièces de support (8.1) d'un élément de limitation et de secouage (8).

4. Dispositif de collecte et de transport selon l'une quelconque des revendications 1 à 3,
**caractérisé par**
une ou plusieurs sections de transport pour les couches de feuilles et/ou les piles (4), qui sont formées de surfaces planes d'éléments de support, qui
- sont fabriqués en un matériau en céramique poreux avec des pores ouverts, les pores ayant un diamètre moyen inférieur à 100 µm, de préférence inférieur à 20 µm, et
- dont le côté inférieur est raccordé à une alimentation en air sous pression.

5. Dispositif de collecte et de transport selon la revendication 4, **caractérisé en ce que** le poste de collecte (3) présente une rangée d'éléments d'appui (6) qui s'étendent jusqu'à un transport de sortie configuré sous forme de transporteur transversal (7) et qui sont fabriqués en tant qu'éléments de support en un matériau en céramique poreux avec des pores ouverts.

6. Dispositif de collecte et de transport selon la revendication 5, **caractérisé en ce que** le transporteur transversal (7) et/ou les barres de support (10.2) servant de dépôt intermédiaire sont également fabriqués en un matériau en céramique poreux.
